# EUROPÄISCHE PATENTSCHRIFT

(11) **EP 1 406 749 B1**
(45) Veröffentlichungstag und Bekanntmachung des Hinweises auf die Patenterteilung: **10.08.2005**
(21) Anmeldenummer: 02742799.6
(22) Anmeldetag: 06.06.2002
(51) Int. Cl.: B24C 3/32

(54) **VERFAHREN UND VORRICHTUNG ZUM ABTRAGEN VON EINEM IM INNERN EINES WERKSTÜCKS ANGEORDNETEN MATERIAL**
PROCESS AND DEVICE FOR THE REMOVAL OF MATERIAL ARRANGED WITHIN A WORKPIECE
PROCEDE ET DISPOSITIF POUR ENLEVER UN MATERIAU SITUE A L'INTERIEUR D'UNE PIECE

(30) Priorität: 04.07.2001 DE 10132451
(43) Veröffentlichungstag der Anmeldung: 14.04.2004
(73) Patentinhaber: ROBERT BOSCH GMBH, 70442 Stuttgart (DE)
(72) Erfinder: HOPF, Wilhelm, 74343 Sachsenheim (DE); DAHLMANNS, Frank, 52080 Aachen (DE); MATTIS, Aron, 70825 Muechingen (DE)
(86) Internationale Anmeldenummer: PCT/DE2002/002054
(87) Internationale Veröffentlichungsnummer: WO 2003/004219

(56) Entgegenhaltungen:
- DD-A- 294 891
- DE-A- 19 809 367
- US-A- 2 439 032
- US-A- 5 664 992

## Beschreibung

Die Erfindung betrifft ein Verfahren zum Abtragen von einem im Inneren eines Werkstücks angeordneten Material. Bei einem aus der DE 198 09 367 A1 beschriebenen Verfahren findet eine Vorrichtung Verwendung, bei der an der Spitze einer Einrichtung zur Erzeugung eines Stoffstrahls eine Richteinheit bzw. Reflexionseinheit angeordnet ist, welche mit der Vorrichtung zur Erzeugung des Stofistrahls fest verbunden ist. Mittels der bekannten Vorrichtung, welche den ursprünglichen Stoffstrahl aus seiner Richtung gegen die Wand einer Bohrung ablenkt, lässt sich ein Materialabtrag im Bereich der Bohrungswand bewirken. Ähnliche Vorrichtungen dieser Art, bei der die Richteinheiten stets mit der Einrichtung zur Erzeugung des Stoffstrahls fest verbunden sind, sind weiterhin aus der US 5,664,992, der DD 294 891 A5 und der US 2,439,032 bekannt. Problematisch ist oftmals der Einsatz derartiger Vorrichtungen im Bereich von Bohrungsverschneidungen, wo aufgrund der starr an der Spitze der Vorrichtungen zur Erzeugung des Stoffstrahls angeordneten Richteinheiten es beispielsweise zu räumlichen Problemen im Bereich der Bohrungsverschneidungen kommen kann, die den Einsatz der bekannten Vorrichtungen einschränken. Aufgabe der Erfindung ist es, ein Verfahren bereitzustellen, welches ein problemloses Abtragen von Material im Inneren eines Werkstücks im Bereich von Bohrungsverschneidungen ermöglicht. Diese Aufgabe wird bei dem Verfahren gemäß Anspruch 1 gelöst. Insbesondere durch die räumliche Trennung zwischen Strahlerzeugungseinheit und Richteinheit wird eine wesentlich bessere Zugänglichkeit bzw. Flexibilität der verwendeten Vorrichtung im Bereich von Botuungsverschneidungen dadurch erzielt, dass die beiden Einheiten in unterschiedliche Bohrungen eingebracht werden und so an unterschiedlichen Bereichen der Bohrungsverschneidung angeordnet sein können. Eine zum Durchführen des Verfahrens gemäß Anspruch 1 geeignete Vorrichtung sowie vorteilhafte Weiterbildungen dieser Vorrichtung sind in den Ansprüchen 3 bis 8 aufgeführt.

Ein Ausführungsbeispiel der Erfindung ist in der Zeichnung dargestellt und wird anhand der Figuren nachfolgend näher erläutert.

Im Einzelnen zeigen:
- Figur 1: eine schematische Schnittdarstellung einer nicht erfindungsgemäßen Vorrichtung mit einem fixierten Reflexionselement,
- Figur 2: eine schematische Darstellung einer, erfindungsgemäßen Vorrichtung mit einem separaten Reflexionselement,
- Figur 3: verschiedenste Ausführungsformen mehrerer Reflexionselemente in schematischer Darstellung,
- Figur 4: eine schematische Querschnittdarstellung eines Ausschnitts einer weiteren, erfindungsgemäßen Vorrichtung,
- Figur 5: eine schematische Querschnittdarstellung eines Ausschnitts einer weiteren, erfindungsgemäßen Vorrichtung,
- Figur 6: eine schematische Querschnittdarstellung eines Ausschnitts einer weiteren, erfindungsgemäßen Vorrichtung,
- Figur 7: eine schematische Darstellung einer nicht erfindungsgemäßen Vorrichtung und
- Figur 8: einen schematischen Querschnitt einer nicht erfindungsgemäßen Suspensionsstrahlvorrichtung.

In Figur 1 ist schematisch eine nicht vom Schutzumfang betroffene Injektorstrahlvorrichtung dargestellt, wobei ein Wasserstrahl 1 einen Abrasivstoff 2 in einer Mischkammer 5 ansaugt, so dass ein Mischstrahl 3 in einer Sonde 6 erzeugt wird. Aus der Sonde 6 tritt ein Stoffstrahl 4 aus, der mittels eines Reflexionselements 7 auf einen vorgegebenen Bereich im Innern eines Werkstücks 8 gerichtet wird. Bei dem vorgegebenen Bereich handelt es sich um einen vergleichsweise schwer zugänglichen Bereich, z.B. da eine Bohrung 9, durch die die Sonde 6 einzuführen ist, einen relativ kleinen Durchmesser beispielsweise von wenigen Millimetern aufweist.

Gemäß Figur 1 wird mit Hilfe der Vorrichtung ein Durchgang von der Bohrung 9 zu einer zweiten, wesentlich kleineren Bohrung 10 hergestellt.

Darüber hinaus ist der Figur 1 zu entnehmen, dass mittels einem Halteelement 11 das Reflexionselement 7 an der Sonde 6 fixiert ist.

Die Vorrichtung ist gemäß einem Pfeil P₁ in axialer Richtung der Sonde 6 bewegbar. Zusätzlich ist die Vorrichtung gemäß einem Pfeil P₂ um die Achse der Sonde 6 drehbar. Hierdurch wird ermöglicht, dass nahezu beliebig ausgebildete Bereiche im Innern des Werkstücks 8 abgetragen werden können. Eine nicht näher dargestellte Steuereinheit steuert hierfür die Bewegung der Vorrichtung.

Generell kann durch Rotation gemäß Pfeil P₂ eine ringförmige Aushöhlung der Bohrung 9 erzeugt werden. Bei der Bohrung 9 kann es sich im Gegensatz zur dargestellten Variante auch um eine Sacklochbohrung handeln.

In Figur 2 ist eine Vorrichtung gemäß der Erfindung dargestellt, wobei im Gegensatz zu der Vorrichtung gemäß Figur 1 kein an der Sonde 6 fixiertes Halteelement 11 vorgesehen ist, sondern eine separate Prallplatte 12, die durch eine zweite Bohrung 13 in das Werkstück 8 eingeführt ist.

Bei dem Werkstück 8 gemäß Figur 2 handelt es sich beispielsweise um ein sogenanntes Rail (Druckspeicher) aus dem System Common Rail. Das Rail 8 umfasst insbesondere Abzweigungen 14, die jeweils eine Bohrung 15 aufweisen. Im Allgemeinen werden sowohl die Bohrung 13 als auch die Bohrungen 15 mittels spanabhebender Verfahren hergestellt, so dass im Übergangsbereich zwischen den Bohrungen 13, 15 Grate bzw. scharfe Kanten entstehen.

Gemäß der Erfindung wird die Sonde 6 in die Bohrung 15 eingeführt und die Prallplatte 12 in die Bohrung 13, so dass der Stoffstrahl 4 an der Prallplatte 12 derart reflektiert wird, dass dieser den Übergangsbereich in genau vorgegebener Weise entgratet bzw. abrundet. Hierbei ist besonders positiv, dass durch die Impulswirkung des Stoffstrahls 4 beim Aufprall auf das Werkstück 8 eine Verdichtung des Gefüges und somit Druckeigenspannungen des Werkstücks 8 erzeugt werden. Diese Druckeigenspannungen wirken sich vorteilhaft bei der späteren Anwendung des Rails 8 aus, wobei dies insbesondere einer pulsierenden Belastung bei vergleichsweise hohen Drücken ausgesetzt ist.

In Figur 3 sind unterschiedlich ausgebildete Prallplatten 12 schematisch dargestellt. Figur 3a weist sowohl eine Seitenals auch einen Frontsicht einer Prallplatte 12 mit planarer, senkrecht zum Stoffstrahl 4 ausgerichteter Reflexionsfläche 16 auf. Die Prallplatte 12 gemäß Figur 3a entspricht weitgehend der Prallplatte 12 gemäß Figur 2.

Die Prallplatte 12 gemäß Figur 3b ist wiederum in Seiten- als auch Frontansicht dargestellt und weist eine planare Reflexionsfläche 16 auf, wobei diese jedoch winklig zur Strahlrichtung des Stoffstrahls 4 angeordnet ist.

In Figur 3c ist in Seiten- und Frontansicht eine Prallplatte 12 mit mehreren planaren, senkrecht zum Stoffstrahl 4 ausgerichteten Reflexionsflächen 16 dargestellt. Die Prallplatte 12 gemäß Figur 3c kann gegebenenfalls gemäß Pfeil P₄ um die Längsachse rotiert werden, so dass beispielsweise bei Überschreiten einer vorgegebenen Abrasion der Prallplatte 12 im Bereich des aufprallenden Stoffstrahls 4 die Prallplatte 12 gedreht und/oder längs des Pfeils P₃ verschoben werden kann.

In Figur 3d ist ein Ausschnitt einer Prallplatte 12 mit einer parabelförmigen Reflexionsflächen 16 dargestellt. Die Reflexionsfläche 16 erstreckt sich in axialer Richtung der Prallplatte 12.

Figur 3e zeigt eine Prallplatte 12 mit einer parabelförmigen längsgerichteten Nut 17, wobei die Nut 17 im Bereich des Auftreffens des Stoffstrahls 4 eine u-förmige Vertiefung 18 aufweist.

Insbesondere die Nuten 17 der Figuren 3d und 3e können sowohl u-förmig als auch v-förmig ausgebildet werden. Darüber hinaus kann gegebenenfalls die Prallplatte 12 mehrere längsgerichtete Nuten 17 sowie mehrere Vertiefungen 18 aufweisen, so dass zahlreiche Aufprallbereiche auf der Prallplatte 12 realisiert werden.

In Figur 4 ist eine Prallplatte 12 mit einer sacklochartigen Vertiefung dargestellt. Die sacklochartige Vertiefung, die gegebenenfalls auch als längsgerichtete Nut 17 ausgebildet werden kann, weist die Reflexionsfläche 16 auf. An der Reflexionsfläche 16 wird der Stoffstrahl 4 derart reflektiert, dass der den Übergangsbereich der Bohrung 13 und der Bohrung 15 in vorgegebener Weise abträgt.

Figur 5 zeigt eine Prallplatte 12 mit mehreren, insbesondere längsgerichteten Nuten 17, wobei aufgrund der drehsymmetrischen Ausbildung die Prallplatte 12 bei Bedarf gemäß Pfeil P₄ verdreht werden kann, so dass eine andere Nut 17 den Übergangsbereich der Bohrung 13 und der Bohrung 15 abträgt.

Gemäß Figur 6 kann die Prallplatte 12 derart ausgebildet werden, dass durch Drehen der Prallplatte 12 gemäß Pfeil P₄ ein Bearbeitungsablauf vorgesehen werden kann. Hierbei wird die Reflexion des Stoffstrahls 4 derart beeinflusst, dass der Übergangsbereich der Bohrung 15 mit der Bohrung 13 vorteilhaft abgetragen werden kann. Durch die Rotation gemäß Pfeil P₄ und Steuerung der Drehgeschwindigkeit ist auch eine unsymmetrische Bearbeitung möglich. Vorzugsweise können mehrere entsprechende und/oder unterschiedliche Konturen in axialer Richtung hintereinander auf der Prallplatte 12 angebracht werden.

In Figur 7 ist eine nicht vom Schutzumfang betroffen Vorrichtung dargestellt, wobei die Prallplatte 12 mit der Prallplatte 12 gemäß Figur 3b vergleichbar ausgebildet ist. Hierbei trifft der Stoffstrahl 4 auf die Reflexionsfläche 16 in der Weise, dass eine einseitige Aushöhlung des Werkstücks 8 erfolgt. Gegebenenfalls kann die Prallplatte 12 gemäß den Pfeilen P₁ bzw. P₂ verschoben bzw. verdreht werden, so dass auch komplexere, insbesondere rotationssymmetrische Hohlformen im Werkstück 8 erzeugt werden können. Darüber hinaus kann mittels der Vorrichtung gemäß Figur 7 auch ein Öffnen bzw. verbinden der Bohrung 9 zu einer nicht näher dargestellten Sacklochbohrung erfolgen.

In Figur 8 ist eine nicht vom Schutzumfang betroffene Suspensionsstrahlvorrichtung dargestellt, wobei das Suspensionsgemisch mittels einer Sonde 19 in das Innere des Werkstücks transportiert wird. Beispielhaft wird gemäß Figur 8 eine Verbindung zwischen der Bohrung 9 und der Sacklochbohrung 10 hergestellt, wobei gleichzeitig oder zeitlich versetzt ein Hohlraum 20 im Inneren des Werkstücks 8 erzeugt wird. Hierfür wird die Sonde 19 gemäß den Pfeilen P₂ und/oder P₁ verschoben bzw. verdreht. Beispielsweise kann es sich bei dem Werkstück 8 um eine Dieseldüse oder dergleichen handeln.

Grundsätzlich kann durch beliebige Formen der Prallelemente 7, 12 beliebige, komplexere Bereiche im Inneren, insbesondere in schwer zugänglichen Bereichen des Werkstücks 8 abgetragen bzw. verrundet werden. Hierfür kann durch Bewegung der Prallelemente 7, 12, des Werkstücks 8 und/oder der Strahlerzeugungseinheit komplexeste Hohlformen erzeugt werden, insbesondere durch Rotieren, Schwenken und/oder Scannen entsnrechender Elemente.

Beispielsweise wird der Abtrag durch Hochdruckwasserstrahlen, die gegebenenfalls bis zu 8000 bar Druck aufweisen, erzeugt, wobei die Abtragwirkung durch Zumischung von abrasiven Zusätzen verstärkt werden kann. Das Prallelement 7, 12 ist vorzugsweise aus einem sehr verschleißfesten Werkstoff hergestellt bzw. weist entsprechende Einsätze oder dergleichen auf.

Generell kann vor allem beim Herstellen einer Verbindung zwischen einem Sackloch und einer zweiten Bohrung oder dergleichen die Form bzw. Ausgestaltung des Verbindungsbereichs, insbesondere der Durchmesser sowie die Geometrie, in vorgegebener Weise hergestellt werden. Der Bohrungsübergang kann in vorteilhafter Weise nahezu beliebig ausgebildet werden, insbesondere rund, elliptisch oder polygonförmig. Eine Möglichkeit ist beispielsweise die Veränderung der Düsengeometrie und des hierdurch erzeugten größeren Strahldurchmessers, wobei eine entsprechend größere Bohrung erzeugt werden kann. Ein konischer, defokussierter Stoffstrahl 4 kann den Bohrungsübergang zusätzlich mit einer vorteilhaften Schräge bzw. Abrundung oder dergleichen versehen.

## Patentansprüche

1. Verfahren zum Abtragen von einem im Inneren eines Werkstücks (8) angeordneten Material im Bereich einer Bohrungsverschneidung, bei dem wenigstens eine Strahlerzeugungseinheit (5, 6) zum Erzeugen eines Stoffstrahls (4) mit einer im Inneren des Werkstücks (8) angeordneten, ein Reflexionselement umfassenden Richteinheit (12) zum Richten des Stoffstrahls (4) auf den Bereich der Bohrungsverschneidung zusammenwirkt, wobei die Strahlerzeugungseinheit (5, 6) und die Richteinheit (12) als separate Bauteile ausgebildet sind, und wobei die Strahlerzeugungseinheit (5, 6) in eine erste Bohrung des Werkstücks (8) und die Richteinheit (12) in eine zweite Bohrung des Werkstücks (8) eingebracht wird.

2. Verfahren nach Anspruch 1, **dadurch gekennzeichnet, dass** als Stoffstrahl (4) wenigstens einen Fluidstrahl (1) und/oder ein Feststoffstrahl (2) mit zahlreichen Strahlkörpern verwendet wird.

3. Vorrichtung zum Durchführen des Verfahrens nach Anspruch 1 oder 2, mit wenigstens einer Strahleizeugungseinheit (5, 6) zum Erzeugen eines Stoffstrahls (4) und einer ein Reflexionselement umfassenden Richteinheit (12) zum Richten des Stoffstrahls (4) auf den Bereich einer Bohrungsverschneidung, wobei die Richteinheit (12) und die Strahlerzeugungseinheit (5, 6) als separate, miteinander nicht verbundene Bauteile ausgebildet sind, die Strahlerzeugungseinheit (5,6) zum Einbringen in eine erste Bohrung des Werkstücks (8) und die Richteinheit (12) zum Einbringen in eine zweite Bohrung des Werkstücks (8) ausgebildet sind, und eine Strahlrichtung des Stoffstrahls (4) im Wesentlichen zwischen 45° und 180° in Bezug auf eine Transportrichtung des Stoffs der Strahlerzeugungseinheit (5, 6) vorgesehen ist.

4. Vorrichtung nach Anspruch 3, **dadurch gekennzeichnet, dass** das Werkstück (8), die Richteinheit (12) und/oder die Strahlerzeugungseinheit (5, 6) wenigstens teilweise bewegbar ausgebildet sind.

5. Vorrichtung nach Anspruch 3 oder 4, **dadurch gekennzeichnet, dass** die Form der Richteinheit (12) wenigstens an den vorgegebenen Bereich des Werkstücks (8) angepasst ist.

6. Vorrichtung nach einem der Ansprüche 3 bis 5, **dadurch gekennzeichnet, dass** wenigstens eine Reflexionsfläche (16) in einer Ausnehmung (17, 18) des Reflexionselements angeordnet ist.

7. Vorrichtung nach Anspruch 6, **dadurch gekennzeichnet, dass** die Ausnehmung (17, 18) als in axialer Richtung des Reflexionselementes längsgerichtete Ausnehmung (17) ausgebildet ist.

8. Vorrichtung nach einem der Ansprüche 3 bis 7, **dadurch gekennzeichnet, dass** wenigstens ein Schutzelement (12) zum Schützen von nicht-abzustrahlender Abschnitte des Werkstücks (8) vorgesehen ist und dass das Reflexionselement das Schutzelement (12) umfasst.

## Claims

1. Method for the removal of a material located inside a workpiece (8), in the region of a bore intersection, in which at least one jet generation unit (5, 6) for generating a substance jet (4) co-operates with a directional unit (12) arranged inside the workpiece (8) and comprising a reflection element, for directing the substance jet (4) onto the region of the bore intersection, the jet generation unit (5, 6) and the directional unit (12) being designed as separate components, and the jet generation unit (5, 6) being introduced into a first bore of the workpiece (8) and the directional unit (12) into a second bore of the workpiece (8).

2. Method according to Claim 1, **characterized in that** the substance jet (4) used is at least one fluid jet (1) and/or one solid jet (2) with numerous jet bodies.

3. Device for carrying out the method according to Claim 1 or 2, with at least one jet generation unit (5, 6) for generating a substance jet (4) and with a directional unit (12) comprising a reflection element, for directing the substance jet (4) onto the region of a bore intersection, the directional unit (12) and the jet generation unit (5, 6) being designed as separate components not connected to one another, the jet generation unit (5, 6) being designed for introduction into a first bore of the workpiece (8) and the directional unit (12) being designed for introduction into a second bore of the workpiece (8), and a jet direction of the substance jet (4) of essentially between 45° and 180° with respect to a transport direction of the substance of the jet generation unit (5, 6) being provided.

4. Device according to Claim 3, **characterized in that** the workpiece (8), the directional unit (12) and/or the jet generation unit (5, 6) are designed to be at least partially movable.

5. Device according to Claim 3 or 4, **characterized in that** the shape of the directional unit (12) is adapted at least to the predetermined region of the workpiece (8).

6. Device according to one of Claims 3 to 5, **characterized in that** at least one reflection surface (16) is arranged in a recess (17, 18) of the reflection element.

7. Device according to Claim 6, **characterized in that** the recess (17, 18) is designed as a recess (17) longitudinally directed in the axial direction of the reflection element.

8. Device according to one of Claims 3 to 7, **characterized in that** at least one protective element (12) for the protection of portions of the workpiece (8) which are not to be jet-blasted is provided, and **in that** the reflection element comprises the protective element (12).

## Revendications

1. Procédé pour enlever un matériau situé à l'intérieur d'une pièce (8) dans une zone de taillage d'un alésage, selon lequel au moins une unité de production de jet (5, 6) destinée à engendrer un jet de matière (4) coopère avec une unité d'orientation (12) montée à l'intérieur de la pièce (8) et comportant un élément de réflexion pour diriger le jet de matière (4) sur la zone de taillage de l'alésage, l'unité de production de jet (5, 6) et l'unité d'orientation (12) étant des unités séparées dont la première (5, 6) est logée dans un premier alésage de la pièce (8), tandis que la seconde (12) est logée dans un second alésage de cette pièce.

2. Procédé selon la revendication 1,
**caractérisé en ce qu'**
au moins un jet de fluide (1) et/ou un jet de matière solide (2) comportant une multitude de corps est utilisé comme jet de matière (4).

3. Dispositif pour la mise en oeuvre du procédé selon la revendication 1 ou 2, comprenant au moins une unité de production de jet (5, 6), pour engendrer un jet de matière (4) et une unité d'orientation (12) comprenant un élément de réflexion pour diriger le jet de matière (4) sur une zone de taillage d'un alésage, l'unité de production de jet (5, 6) et l'unité d'orientation (12) étant des composants séparés non reliés entre eux, l'unité (5, 6) étant configurée pour être montée dans un premier alésage de la pièce (8) et l'unité (12) pour être montée dans un second alésage de cette pièce, avec la direction du jet de matière (4) prévue essentiellement dans une plage angulaire de 45° à 180° par rapport à la direction de transport de la matière de l'unité de production de jet (5, 6).

4. Dispositif selon la revendication 3,
**caractérisé en ce que**
la pièce (8), l'unité d'orientation (12) et/ou l'unité de production de jet (5, 6) sont au moins en partie mobiles.

5. Dispositif selon la revendication 3 ou 4,
**caractérisé en ce que**
la forme de l'unité d'orientation (12) est adaptée au moins à la zone prédéfinie de la pièce (8).

6. Dispositif selon une des revendications 3 à 5,
**caractérisé en ce qu'**
au moins une surface réfléchissante (16) est disposée dans un évidement (17, 18) de l'élément de réflexion.

7. Dispositif selon la revendication 6,
**caractérisé en ce que**
l'évidement (17, 18) est un évidemment (17) dont l'orientation longitudinale est dans la direction axiale de l'élément de réflexion.

8. Dispositif selon une des revendications 3 à 7,
**caractérisé en ce qu'**
au moins un élément de protection (12) est prévu pour protéger les parties de la pièce (8) qui ne doivent pas être atteintes par le jet, et cet élément de protection (12) entoure l'élément de réflexion.
